# EUROPÄISCHE PATENTSCHRIFT

(11) **EP 1 105 898 B1**
(45) Veröffentlichungstag und Bekanntmachung des Hinweises auf die Patenterteilung: **18.09.2002**
(21) Anmeldenummer: 99945882.1
(22) Anmeldetag: 30.06.1999
(51) Int. Cl.: H01H 33/70

(54) **HOCHSPANNUNGSLEISTUNGSSCHALTER MIT EINER UNTERBRECHEREINHEIT**
HIGH-VOLTAGE CIRCUIT BREAKER WITH INTERRUPTER UNIT
SECTIONNEUR DE PUISSANCE HAUTE TENSION POURVU D'UNE UNITE DISJONCTEUR

(30) Priorität: 14.07.1998 DE 19832709
(43) Veröffentlichungstag der Anmeldung: 13.06.2001
(73) Patentinhaber: SIEMENS AKTIENGESELLSCHAFT, 80333 München (DE)
(72) Erfinder: WIESINGER, Claudia, D-13347 Berlin (DE)
(86) Internationale Anmeldenummer: DE9902031
(87) Internationale Veröffentlichungsnummer: WO00004565

(56) Entgegenhaltungen:
- EP-A- 0 075 668
- DE-A- 3 009 504
- DE-A- 3 211 272
- DE-U- 9 314 779

## Beschreibung

Die Erfindung bezieht sich auf einen Hochspannungsleistungsschalter gemäß dem Oberbegriff des Anspruchs 1, wie z.B. aus der DE-A-3211272 bekannt.

Ein anderer Hochspannungsleistungsschalter ist beispielsweise aus dem deutschen Gebrauchsmuster G 93 14 779.1 und aus der deutschen Offenlegungsschrift DE 29 47 957 bekannt.

Bei einem derartigen Hochspannungsleistungsschalter wird üblicherweise ein zwischen den Lichtbogenkontakten entstehender Lichtbogen mit einem Löschgas, beispielsweise Schwefelhexafluorid, das üblicherweise auch als Löschgas verwendet wird, beblasen. Dadurch wird der Lichtbogenbereich gekühlt, so daß ein beim Stromnulldurchgang eines zu schaltenden Stromes erlöschender Lichtbogen bei der Spannungswiederkehr nicht rückzündet.

Das dabei den Lichtbogen beströmende Löschgas wird im Lichtbogenbereich stark erhitzt und strömt danach wenigstens teilweise in axialer Richtung der Lichtbogenkontakte in einen Expansionsraum ab.

Der Expansionsraum ist durch das Gehäuse des Schalters, das beispielsweise aus einem Porzellan oder einem Verbundisolationswerkstoff besteht, begrenzt.

Da das abströmende Löschgas durch den Einfluß des Lichtbogens stark ionisiert ist, muß eine Kontamination der Innenwand des Gehäuses mit dem heißen Löschgas verhindert bzw. reduziert werden. Aus diesem Grunde ist es bereits üblich, Kühleinrichtungen für das Löschgas in Form von Durchtrittsöffnungen aufweisenden Körpern (Mesh Cooler) vorzusehen.

Es hat sich jedoch gezeigt, daß das Löschgas auch nach dem Durchlaufen einer solchen Kühleinrichtung die Gehäuseinnenwand noch kontaminieren kann, beispielsweise dadurch, daß sich leitende Schichten auf der Gehäuseinnenwand absetzen.

Der vorliegenden Erfindung liegt daher die Aufgabe zugrunde, einen Schalter der eingangs genannten Art zu schaffen, bei dem das Löschgas nach der Beblasung des Lichtbogens vor dem Abströmen in den Expansionsraum ausreichend gekühlt wird.

Die Aufgabe wird erfindungsgemäß durch die Merkmale des Anspruchs 1 gelöst.

Strömungsumlenkeinrichtungen für derartige Hochspannungsleistungsschalter sind an sich bereits bekannt und werden für den Zweck eingesetzt, im Abströmbereich des Löschgases liegende Bauteile vor dem direkten Einfluß des aggressiven aufgeheizten Löschgases zu schützen. Dabei wurde bislang der Kontamination der Innenwand des Schaltergehäuses geringere Beachtung geschenkt, da das Löschgas auf dem Weg durch den Expansionsraum im Normalfall ausreichend abkühlte.

Da die Entwicklung der Hochspannungsleistungsschalter in der Zwischenzeit zu höheren Schaltleistungen und damit zu größeren Kühlleistungen und entsprechend stärker aufgeheizter Löschgasströmung geführt hat, reicht eine solche einfache Umlenkung des Löschgases bei hohen Schaltleistungen nicht mehr aus.

Durch die erfindungsgemäße Umlenkung des Löschgases um mehr als 90° wird das Löschgas nicht direkt radial nach außen auf die Innenwand des Gehäuses gerichtet, sondern strömt nach dem Einströmen in die Strömungsumlenkeinrichtung wenigstens mit einer rückwärts gerichteten Komponente teilweise axial aus dieser heraus. Dadurch wird der Strömungsweg bis zum Auftreffen auf die Innenwand des Gehäuses erheblich verlängert. Es ist somit eine ausreichende Abkühlung des Löschgases bis zum Auftreffen auf die Gehäuseinnenwand gegeben.

Die Erfindung sieht vor, daß in die Strömungsumlenkeinrichtung ein Düsenkörper integriert ist.

Durch die Integration eines Düsenkörpers in die Strömungsumlenkeinrichtung wird eine Beschleunigung der Löschgasströmung erreicht. Hierdurch wird einerseits erreicht, daß das Löschgas schnell aus dem Lichtbogenraum abgeführt wird und daß kein Rückstau an der Strömungsumlenkeinrichtung entsteht.

Andererseits strömt das Löschgas aus der Strömungsumlenkeinrichtung mit hoher Geschwindigkeit aus und kann sich somit effektiv im Expansionsraum verteilen. Durch den Düsenkörper wird eine gezielte Lenkung der Löschgasströmung erreicht, wodurch eine Verwirbelung oder ein Rückstau des Löschgases in der Strömungsumlenkeinrichtung verhindert wird.

Eine weitere vorteilhafte Ausgestaltung der Erfindung sieht vor, daß die Strömungsumlenkeinrichtung zylindersymmetrisch ausgebildet und koaxial zu den Lichtbogenkontakten angeordnet sind.

Eine zylindersymmetrische Ausbildung der Strömungsumlenkeinrichtung ist sowohl fertigungstechnisch als auch konstruktiv besonders vorteilhaft.

Eine weitere vorteilhafte Ausgestaltung der Erfindung sieht vor, daß der Düsenkörper an einer zylindrischen Trennwand befestigt ist, die die Löschgasströmung vor der Umlenkung von der Löschgasströmung nach der Umlenkung trennt.

Durch eine derartige Trennwand wird verhindert, daß die Löschgasströmung vor der Umlenkung mit der Löschgasströmung nach der Umlenkung in Berührung kommt, was zu Verwirbelungen, Vermischungen und zu einer nachträglichen Aufheizung des Löschgases hinter der Strömungsumlenkeinrichtung führen könnte. Es soll die gesamte Löschgasmenge durch die Strömungsumlenkeinrichtung gezwungen werden.

Die Erfindung kann außerdem vorteilhaft dadurch ausgestaltet werden, daß der Düsenkörper einen konvexen Bereich aufweist, der einem konkaven Bereich der Strömungsumlenkeinrichtung zugewandt ist und daß zwischen diesen Bereichen eine ringspaltförmige Düsenengstelle gebildet ist.

Diese Konstruktion bildet eine einfache und wirkungsvolle Düse, um den Löschgasstrom zu beschleunigen.

Eine weitere vorteilhafte Ausgestaltung der Erfindung sieht vor, daß der Umlenkeinrichtung im Sinne der Löschgasströmung eine Löschgaskühleinrichtung in Form eines Durchtrittöffnungen aufweisenden Körpers nachgeordnet ist.

Durch eine derartige Löschgaskühleinrichtung wird der Löschgasstrom weiter abgekühlt. Unter einer Abkühlung soll im Zusammenhang der vorliegenden Anmeldung auch eine Entionisierung des Löschgases verstanden werden.

Eine Löschgaskühleinrichtung kann beispielsweise durch einen schwammartigen metallischen Körper realisiert sein, der besonders vorteilhaft zylindersymmetrisch gestaltet sein kann. Außerdem kann vorgesehen sein, daß der Löschgaskühleinrichtung eine weitere Umlenkeinrichtung für das Löschgas nachgeordnet ist.

Hierdurch wird eine weitere Abkühlung des Löschgases vor dem Auftreffen auf die Innenwand des Gehäuses bewirkt.

Besonders vorteilhaft kann vorgesehen sein, daß die Strömungsumlenkeinrichtung und/oder der Düsenkörper aus einem Isolierstoff, insbesondere PTFE oder aus PVDF besteht.

Bei dem Auftreffen des ionisierten Löschgases auf den Isolierstoff kann dieser, insbesondere, wenn es sich um PTFE (Polytetrafluoräthylen) handelt, auch zusätzliches Gas beisetzen, das eine Kühlung des Löschgases bewirkt.

Im folgenden wird die Erfindung anhand eines Ausführungsbeispieles in einer Zeichnung gezeigt und anschließend beschrieben:

Dabei zeigt die Figur schematisch im Längsschnitt die Unterbrechereinheit eines Hochspannungsleistungsschalters.

In der Figur ist eine Unterbrechereinheit eines Hochspannungsleistungsschalters dargestellt mit einem ersten, antreibbaren Lichtbogenkontakt 1, dem ein zweiter, feststehender Lichtbogenkontakt 2 gegenübersteht. Der erste Lichtbogenkontakt 1 ist koaxial von einem ebenfalls antreibbaren ersten Nennstromkontakt 3 umgeben, während der zweite Lichtbogenkontakt 2 koaxial von einem feststehenden zweiten Nennstromkontakt 4 umgeben ist.

Mit dem ersten Lichtbogenkontakt 1 ist eine Isolierstoffdüse 5 fest verbunden, die einen Kanal 6 in Form eines Ringspaltes aufweist.

Im Ausschaltfall wird zwischen den Lichtbogenkontakten 1,2 im Lichtbogenraum 7 ein Lichtbogen gezogen, der das dort befindliche Löschgas aufheizt. Solange die Düsenengstelle 8 der Isolierstoffdüse 5 noch durch den feststehenden Lichtbogenkontakt 2 verdämmt ist, baut sich ein hoher Löschgasdruck im Lichtbogenraum 7 auf, wodurch das Löschgas in den Kanal 6 hinein und durch diesen in einen nicht dargestellten Heizraum gedrückt wird.

Beim Stromnulldurchgang des zu schaltenden Stromes erlischt der Lichtbogen für kurze Zeit, und das in dem Heizraum gespeicherte Löschgas kann durch den Kanal 6 zum Lichtbogenraum 7 zurückströmen, um dort den Lichtbogen zu beblasen.

Außerdem kann zusätzlich eine mechanische Kompressionsvorrichtung für das Löschgas vorgesehen sein, die insbesondere im Falle stromschwacher Lichtbögen eine Löschgasbeblasung des Lichtbogens sicherstellt.

Sobald der antreibbare Lichtbogenkontakt 1 gemeinsam mit der Isolierstoffdüse 5 soweit von dem feststehenden Lichtbogenkontakt 2 wegbewegt ist, daß die Düsenengstelle 8 nicht mehr von dem zweiten Lichtbogenkontakt verdämmt ist, beginnt das Löschgas in Richtung des zweiten Lichtbogenkontaktes aus der Isolierstoffdüse 5 in axialer Richtung herauszuströmen. Ein Teil des Löschgases strömt durch den hohlen ersten Lichtbogenkontakt in entgegengesetzter Richtung ab.

Die in Richtung des feststehenden Lichtbogenkontaktes 2 erfolgende Löschgasströmung führt das Löschgas zu einer Strömungsumlenkeinrichtung 9, die einen ersten PTFE-Körper 10 und einen ebenfalls aus PTFE bestehenden Düsenkörper 11 aufweist. Der Düsenkörper ist an einer Trennwand 12 befestigt, die den feststehenden Lichtbogenkontakt 2 koaxial umgibt.

Zwischen dem Düsenkörper 11 und dem Körper 10 ist eine ringspaltförmige Düsenengstelle 12 gebildet. Dort weist die Löschgasströmung die höchste Geschwindigkeit auf, um danach bei der Erweiterung des Düsenquerschnitts zu expandieren, was dort zu einer Reduktion der Geschwindigkeit und zu einem Auftreffen auf der Löschgaskühleinrichtung 13 mit reduzierter Geschwindigkeit führt. Die Löschgaskühleinrichtung 13 ist durch ein hohlzylindrisches Metallgeflecht gebildet, welches Durchtrittsöffnungen für das Löschgas aufweist. Die Löschgaskühleinrichtung kann vorteilhaft beispielsweise aus Kupfer bestehen.

Bei dem beschriebenen Ausführungsbeispiel bewirkt die Strömungsumlenkeinrichtung 9 eine Umlenkung der Löschgasströmung um etwa 180°. Das Löschgas strömt dann tangential an der Löschgaskühleinrichtung vorbei und teilweise durch diese hindurch. Somit findet der Durchtritt durch die Löschgaskühleinrichtung mit verminderter Radialgeschwindigkeit statt, so daß eine effektive Kühlung gewährleistet ist.

Hinter der Löschgaskühleinrichtung 13 ist eine weitere Umlenkeinrichtung 14 in Form einer zylindrischen Trennwand vorgesehen, die ein direktes Abströmen des Löschgases aus der Löschgaskühleinrichtung 13 zur Innenwand 15 des Gehäuses 16 verhindert. Das Löschgas kann somit in den Expansionsraum 17 in vorgekühltem Zustand und mit reduzierter Radialgeschwindigkeit eintreten.

## Patentansprüche

1. Hochspannungsleistungsschalter mit einer Unterbrechereinheit, die von einem gasdichten, löschgasgefüllten Gehäuse (16) mit Abstand umschlossen ist, wobei die Unterbrechereinheit zwei Lichtbogenkontakte (1, 2) aufweist, von denen wenigstens einer im Schaltfall antreibbar ist und wobei ein ggf. im Ausschaltfall zwischen den Lichtbogenkontakten (1, 2) entstehender Lichtbogen mittels einer Blaseinrichtung (5, 6) mit dem Löschgas beblasen wird, welches danach wenigstens teilweise in axialer Richtung der Lichtbogenkontakte (1, 2) abströmt, wobei im Abströmbereich des Löschgases eine von der Blaseinrichtung (5, 6) verschiedene Strömungsumlenkeinrichtung (9, 10, 11) zur Umlenkung der Löschgasströmung um mehr als 90° radial nach außen und zur Trennung der Löschgasströmung vor der Umlenkung von der Löschgasströmung nach der Umlenkung eine Trennwand (18) vorgesehen ist,
**dadurch gekennzeichnet,**
**dass** an der Trennwand (18) ein Düsenkörper (11) angeordnet ist, der zusammen mit der Strömungsumlenkeinrichtung (9, 10, 11) eine Düsenengstelle (12) bildet.

2. Hochspannungsleistungsschalter nach Anspruch 1,
**dadurch gekennzeichnet,**
**dass** der Düsenkörper (11) einen konvexen Bereich aufweist, der einem konkaven Bereich der Strömungsumlenkeinrichtung (9, 10, 11) zugewandt ist.

3. Hochspannungsleistungsschalter nach Anspruch 2,
**dadurch gekennzeichnet,**
**dass** die Strömungsumlenkeinrichtung (9, 10, 11) und die Trennwand (18) zylindersymmetrisch ausgebildet und koaxial zu den Lichtbogenkontakten (1, 2) angeordnet sind.

4. Hochspannungsleistungsschalter nach einem der vorangehenden Ansprüche,
**dadurch gekennzeichnet, dass**
der Umlenkeinrichtung (9,10,11) im Sinne der Löschgasströmung eine Löschgaskühleinrichtung (13) in Form eines Durchtrittöffnungen aufweisenden Körpers nachgeordnet ist.

5. Hochspannungsleistungsschalter nach einem der vorangehenden Ansprüche,
**dadurch gekennzeichnet, dass**
die Löschgaskühleinrichtung (13) zylindersymmetrisch gestaltet ist.

6. Hochspannungsleistungsschalter nach einem der vorangehenden Ansprüche,
**dadurch gekennzeichnet, dass**
der Löschgaskühleinrichtung (13) eine weitere Umlenkeinrichtung für das Löschgas nachgeordnet ist.

7. Hochspannungsleistungsschalter nach einem der vorangehenden Ansprüche,
**dadurch gekennzeichnet, daß**
die Strömungsumlenkeinrichtung (9,10,11) und/oder der Düsenkörper (11) aus einem Isolierstoff, insbesondere PTFE oder aus PVDF (Polyvinyldenfluorid) besteht.

## Claims

1. High-voltage power breaker having an interrupter unit which is enclosed, with a gap, by a gas-tight housing (16) filled with quenching gas, with the interrupter unit having two arcing contacts (1,2), at least one of which can be driven during a switching operation and with any arc which is produced between the arcing contacts (1,2) during disconnection being blown by means of a blowing device (5,6) with the quenching gas, which afterwards at least partially flows away in the axial direction of the arcing contacts (1,2) and with a flow deflection device (9,10,11) which is not the same as the blowing device (5,6), being provided in the outlet-flow area of the quenching gas, in order to deflect the quenching gas flow through more than 90° radially outward, and a partition wall (18) is provided in order to separate the quenching gas flow before the deflection from the quenching gas flow after the deflection,
**characterized**
**in that** a nozzle body (11) is arranged on the partition wall (18) and, together with the flow deflection device (9,10,11), forms a nozzle constriction (12).

2. High-voltage power breaker according to Claim 1,
**characterized in that**
the nozzle body (11) has a convex area, which faces a concave area of the flow deflection device (9,10,11).

3. High-voltage power breaker according to Claim 2,
**characterized in that**
the flow direction device (9,10,11) and the partition wall (18) are cylindrically symmetrical, and are arranged coaxially with respect to the arcing contacts (1,2).

4. High-voltage power breaker according to one of the preceding claims,
**characterized in that**,
in the sense of the quenching gas flow, a quenching gas cooling device (13) in the form of a body having through-openings is arranged downstream of the deflection device (9,10,11).

5. High-voltage power breaker according to one of the preceding claims,
**characterized in that**
the quenching gas cooling device (13) is cylindrically symmetrical.

6. High-voltage power breaker according to one of the preceding claims,
**characterized in that**
a further deflection device for the quenching gas is arranged downstream of the quenching gas cooling device (13).

7. High-voltage power breaker according to one of the preceding claims,
**characterized in that**
the flow deflection device (9,10,11) and/or the nozzle body (11) are/is composed of an insulating material, in particular PTFE or PVDF (polyvinylidene fluoride).

## Revendications

1. Sectionneur de puissance haute tension comprenant une unité de disjoncteur, qui est entourée à distance d'un boîtier (16) étanche au gaz et empli de gaz d'extinction, l'unité de disjoncteur comportant deux contacts (1, 2) d'arc électrique, dont l'un au moins peut être actionné en cas de fermeture et dans lequel un arc électrique se formant éventuellement en cas d'ouverture entre les contacts (1, 2) d'arc électrique est soufflé au moyen d'un dispositif (5, 6) d'insufflation par le gaz d'extinction, qui s'évacue ensuite au moins en partie en direction axiale des contacts (1, 2) d'arc électrique et il est prévu, dans la partie aval du gaz d'extinction, un dispositif (9, 10, 11) de déviation du courant différent du dispositif (5, 6) d'insufflation et destiné à dévier le courant de gaz d'extinction de plus de 90° radialement vers l'extérieur et il est prévu une cloison (18) pour séparer le courant de gaz d'extinction en amont de la déviation du courant de gaz d'extinction après la déviation,
**caractérisé**
**en ce qu'**il est monté sur la cloison (18) un corps (11) de buse qui forme, ensemble avec le dispositif (9, 10, 11) de déviation, un point (12) d'étranglement de buse.

2. Sectionneur de puissance haute tension suivant la revendication 1, **caractérisé en ce que** le corps (11) de buse a une partie convexe qui est tournée vers une partie concave du dispositif (9, 10, 11) de déviation du courant.

3. Sectionneur de puissance haute tension suivant la revendication 2, **caractérisé en ce que** le dispositif (9, 10, 11) de déviation de courant et la cloison (18) sont cylindro-symétriques et sont disposés coaxialement aux contacts (1, 2) d'arc électrique.

4. Sectionneur de puissance haute tension suivant l'une des revendications précédentes, **caractérisé en ce qu'**il est monté, en aval du dispositif (9, 10, 11) de déviation dans le sens du courant de gaz d'extinction, un dispositif (13) de refroidissement du gaz d'extinction sous la forme d'une pièce ayant des ouvertures de traversée.

5. Sectionneur de puissance haute tension suivant l'une des revendications précédentes, **caractérisé en ce que** le dispositif (13) de refroidissement du gaz d'extinction est cylindro-symétrique.

6. Sectionneur de puissance haute tension suivant l'une des revendications précédentes, **caractérisé en ce qu'**il est monté, en aval du dispositif (13) de refroidissement du gaz d'extinction, un autre dispositif de déviation du gaz d'extinction.

7. Sectionneur de puissance haute tension suivant l'une des revendications précédentes, **caractérisé en ce que** le dispositif (9, 10, 11) de déviation du courant et/ou le corps (11) de buse sont en un matériau isolant, notamment en PTFE ou en PVDF (poly(fluorure de vinylidène)).
